# EUROPÄISCHE PATENTSCHRIFT

(11) **EP 0 059 879 B1**
(45) Veröffentlichungstag und Bekanntmachung des Hinweises auf die Patenterteilung: **15.05.1985**
(21) Anmeldenummer: 82101376.0
(22) Anmeldetag: 24.02.1982
(51) Int. Cl.: G07F 5/24, G07F 9/06

(54) **Herausnehmbares Münzmagazin für eine selbstauffüllende Restgeldeinrichtung**
Removable coin collecting arrangement for a self-replenishing change-giving mechanism
Magasin détachable pour le stockage de pièces de monnaie dans un mécanisme restituteur autoremplissant

(30) Priorität: 05.03.1981 DE 3109218
(43) Veröffentlichungstag der Anmeldung: 15.09.1982
(73) Patentinhaber: Licentia Patent-Verwaltungs-GmbH, 60596 Frankfurt (DE)
(72) Erfinder: Einicke, Hans-Werner, Dipl.-Ing., D-1000 Berlin 33 (DE)
(74) Vertreter: Lertes, Kurt, Dr.

## Beschreibung

Die Erfindung betrifft ein mit einer Münzfördereinrichtung versehenes herausnehmbares Münzmagazin für eine selbstauffüllende Restgeldeinrichtung.

Herausnehmbare Münzmagazine, die als leichte, herausnehmbare Großraumvorratsbehälter für ungeordnete Schüttung der Münzen ausgebildet sind, sind bereits bekannt. Ein solches Münzmagazin ist in einem herausnehmbaren, mit einem Handgriff versehenen Gehäuse eingebaut, weIches gleichzeitig einen Getriebemotor mit Leistungselektronik, einen elektronischen Münzzähler, eine elektrische Steckverbindung, eine Münzaustrittsöffnung, eine mit einem Drehschieber kassensicher verschließbare Münzeintrittsöffnung und ein Schloß aufweist (DE-OS 27 06 483). Der Nachteil eines solchen Münzmagazins besteht jedoch noch darin, daß der Antrieb für die Münzfördereinrichtung mit dem Münzmagazin fest verbunden ist und daher beim Wechsel mit entnommen werden muß.

Die Aufgabe besteht daher darin, ein herausnehmbares Münzmagazin für eine selbstauffüllende Restgeldeinrichtung mit einer Münzfördereinrichtung zu schaffen, bei dem der passive Teil der Münzfördereinrichtung vom aktiven Teil der Münzfördereinrichtung mechanisch entkoppelt ist. Die Aufgabe wird nach der Erfindung durch die in den Patentansprüchen angegebenen Maßnahmen gelöst.

Die Erfindung wird im folgenden näher erläutert. Ein herausnehmbares Münzmagazin ist im allgemeinen trichterförmig gebaut und für eine ungeordnete Münzschüttung in ein Gehäuse eingebaut. Am Boden eines Münzbehälters sind zur Münzvereinzelung in bekannter Weise eine Lochscheibe und eine Rundscheibe angebracht. Die Lochscheibe besteht aus metallischem Material, auf ihrer Unterseite ist eine Kurzschlußwicklung aufgebracht. Sie wird durch eine rotierende Asynchronmaschine nach dem Prinzip des Kurzschlußläufers angetrieben. Dabei befindet sich zwischen der Lochscheibe und der Asynchronmaschine ein Luftspalt. Die Lochscheibe wird von der Asynchronmaschine zur Ausgabe der Münzen durch die Austrittsöffnung in Drehung versetzt. Die ausgegebenen Münzen werden von einem Mikroschalter und einem elektromechanischen Münzzähler gezählt. Die Zählung der ausgegebenen Münzen kann in einer Ausgestaltung der Erfindung auch über elektronische Einrichtungen aus den Zustandsgrößen der Antriebseirichtung abgeleitet werden.

Nach Passieren des Mikroschalters gelangen die ausgegebenen Münzen durch die Münzaustrittsöffnung auf die Rollschräge der Restgeldeinrichtung. Das Gehäuse kann mittels eines Handgriffs aus einem Regal herausgezogen werden. Dabei bleibt der aktive Teil des Antriebs der Münzfördereinrichtung, nämlich die Asynchronmaschine in der Restgeldeinrichtung.

Die Lochscheibe der Münzfördereinrichtung kann z. B. jedoch auch ersetzt werden durch ein endloses Band. Das Band läuft über 2 Rollen und wird durch eine Linearmaschine nach dem Prinzip des asynchronen Kurzstatormotors angetrieben. Es ist in diesem Fall metallisch auszubilden.

In einer anderen Ausführungsform kann der Antrieb auch über eine Linearmaschine nach dem Prinzip des Synchronlangstatormotors mit oder ohne Eisenrückschluß erfolgen. Das o. g. Band ist in diesem Fall mit einer Magnetstruktur zu versehen.

Der Münzfördereinrichtung ist ein Stellglied zugeordnet, durch das die Münzfördereinrichtung in Tätigkeit gesetzt wird. Da in einer Restgeldeinrichtung mehrere Münzmagazine vorhanden sind, ist in einer weiteren Ausbildung der Erfindung nur ein Stellglied für mehrere Münzfördereinrichtungen mit einer Umschaltvorrichtung vorgesehen.

Der Vorteil des Münzmagazins nach der Erfindung besteht darin, daß es leichter entnehmbar ist und daß die Münzkassette einfacher aufgebaut ist.

## Patentansprüche

1. Herausnehmbares, mit einer Münzfördereinrichtung versehenes Münzmagazin für eine selbstauffüllende Restgeldeinrichtung dadurch gekennzeichnet, daß der Antrieb der Münzfördereinrichtung über elektromotorische Kräfte ohne mechanische Koppelung durch Einrichtungen außerhalb der Restgeldeinrichtung erfolgt.

2. Münzmagazin nach Anspruch 1 dadurch gekennzeichnet, daß der Antrieb über eine rotationssymmetrische Anordnung erfolgt.

3. Münzmagazin nach Anspruch 2 dadurch gekennzeichnet, daß der Antrieb über eine rotierende Asynchronmaschine nach dem Prinzip des Kurzschlußläufers erfolgt.

4. Münzmagazin nach Anspruch 1 dadurch gekennzeichnet, daß der Antrieb über eine lineare Anordnung erfolgt.

5. Münzmagazin nach Anspruch 4 dadurch gekennzeichnet, daß der Antrieb über eine Linearmaschine nach dem Prinzip des asynchronen Kurzstatormotors erfolgt.

6. Münzmagazin nach Anspruch 4 dadurch gekennzeichnet, daß der Antrieb über eine Linearmaschine nach dem Prinzip des synchronen Langstatormotors mit oder ohne Eisenrückschluß erfolgt.

7. Münzmagazin nach Anspruch 1, dadurch gekennzeichnet, daß nur ein Stellglied für mehrere Münzfördereinrichtungen mit einer Umschaltvorrichtung vorgesehen ist.

8. Münzmagazin nach Anspruch 1, dadurch gekennzeichnet, daß die Zählung der ausgegebenen Münzen über elektronische Einrichtungen aus den Zustandsgrößen der Antriebseinrichtung abgeleitet wird.

## Claims

1. Withdrawable coin magazine for a self-replenishing change-giving device and provided with a coin-conveying device, characterised thereby, that the drive of the coin-conveying device takes place through electrical motor forces without mechanical coupling through devices externally of the change-giving device.

2. Coin magazine according to claim 1, characterised thereby, that the drive takes place through a rotationally symmetrical arrangement.

3. Coin magazine according to claim 2, characterised thereby, that the drive takes place through a rotating asynchronous motor on the principle of the short-circuited rotor.

4. Coin magazine according to claim 1, characterised thereby, that the drive takes place through a linear arrangement.

5. Coin magazine according to claim 4, characterised thereby, that the drive takes place through a linear-motor on the principle of the asynchronous short-stator motor.

6. Coin magazine according to claim 4, characterised thereby, that the drive takes place through a linear-motor on the principle of the synchronous long-stator motor with or without magnetic short-circuit.

7. Coin magazine according to claim 1, characterised thereby, that only one setting member with a change-over switching device for several coin-conveying devices is provided.

8. Coin magazine according to claim 1, characterised thereby, that the counting of the issued coins is derived through electronic devices from the magnitudes of state of the drive device.

## Revendications

1. Magasin à monnaie amovible muni d'un dispositif transporteur de pièces de monnaie pour un mécanisme restituteur de monnaie auto- remplissant, caractérisé en ce que l'entraînement du dispositif transporteur de pièces s'effectue au moyen de forces fournies par un moteur électrique sans accouplement mécanique par des dispositifs à l'extérieur du restituteur.

2. Magasin à monnaie selon la revendication 1, caractérisé en ce que l'entraînement s'effectue au moyen d'un dispositif à symétrie de révolution.

3. Magasin à monnaie selon la revendication 2, caractérisé en ce que l'entraînement s'effectue au moyen d'une machine asynchrone à rotation selon le principe du rotor en court-circuit.

4. Magasin à monnaie selon la revendication 1, caractérisé en ce que l'entraînement s'effectue au moyen d'un dispositif linéaire.

5. Magasin à monnaie selon la revendication 4, caractérisé en ce que l'entraînement s'effectue au moyen d'une machine linéaire selon le principe du moteur asynchrone à stator court.

6. Magasin à monnaie selon la revendication 4, caractérisé en ce que l'entraînement s'effectue au moyen d'une machine linéaire selon le principe du moteur synchrone à stator long avec ou sans fermeture du circuit magnétique par le fer.

7. Magasin à monnaie selon la revendication 1, caractérisé en ce qu'un seul organe de commande est prévu, en combinaison avec un dispositif commutateur, pour plusieurs dispositifs transporteurs de pièces.

8. Magasin à monnaie selon la revendication 1, caractérisé en ce que le comptage des pièces délivrées s'effectue au moyen de dispositifs électroniques à partir des grandeurs d'état du dispositif d'entraînement.
